# EUROPÄISCHE PATENTSCHRIFT

(11) **EP 1 527 710 B1**
(45) Veröffentlichungstag und Bekanntmachung des Hinweises auf die Patenterteilung: **14.01.2009**
(21) Anmeldenummer: 04023318.1
(22) Anmeldetag: 30.09.2004
(51) Int. Cl.: A45D 20/50, A45D 20/52

(54) **Luftdurchströmtes Gerät des persönlichen Bedarfs mit einem Werkzeug zur Haarformung und/oder -trocknung**
Blower device for personal care having an attachment for hair styling and / or drying
Instrument soufflant de soin personnel avec un dispositif destine au coiffage et / ou au sechage des cheveux

(30) Priorität: 31.10.2003 DE 10351264
(43) Veröffentlichungstag der Anmeldung: 04.05.2005
(73) Patentinhaber: Braun GmbH, 61476 Kronberg (DE)
(72) Erfinder: Janouch, Peter, 60488 Frankfurt (DE); Markgraf, Dirk, 61476 Kronberg (DE); Jung, Robert, 61169 Friedberg (DE)

(56) Entgegenhaltungen:
- EP-A- 0 620 713
- EP-A- 0 716 820
- CH-A- 275 627
- DE-U1- 20 316 901
- US-A- 3 835 869
- PATENT ABSTRACTS OF JAPAN Bd. 1999, Nr. 08, 30. Juni 1999 (1999-06-30) -& JP 11 070016 A (TESCOM:KK), 16. März 1999 (1999-03-16)
- PATENT ABSTRACTS OF JAPAN Bd. 1995, Nr. 11, 26. Dezember 1995 (1995-12-26) -& JP 07 204027 A (MATSUSHITA ELECTRIC WORKS LTD), 8. August 1995 (1995-08-08)

## Beschreibung

Die vorliegende Erfindung betrifft ein luftdurchströmtes Gerät des persönlichen Bedarfs mit einem Werkzeug zur Haarformung und/oder -trocknung, insbesondere einen Haartrockner oder eine Lockenbürste, mit einem Grundkörper und einem mehrere Luftaustrittsöffnungen aufweisenden, flächigen Luftaustrittselement, das ein Feld von benachbart angeordneten, auf dem Luftaustrittselement verteilten Haarformungselementen trägt.

Um mit einem solchen Werkzeug mehr Volumen im Haar erzeugen zu können, sind die Haarformungselemente als Formfinger ausgebildet, mit deren stromabwärtigen Enden das Werkzeug auf den Kopf aufgesetzt und im Haar bewegt wird. Die Haare werden dabei von den Haarerfassungselementen erfasst, zwischen den Elementen in Richtung Luftaustrittselement durch eine leicht kreisende Bewegung, bei der die Haare an den Haarerfassungselementen entlang hoch "kriechen", angehoben und in dieser Position getrocknet, so dass Stand am Haaransatz und Fülle im Haar entsteht. Einerseits sollen die Enden der Haarformungselemente dabei nicht zu stark auf der Kopfhaut reiben, um kein unangenehmes Empfinden hervorzurufen. Andererseits sollen die Haare bereits am Haaransatz von den Haarformungselementen erfasst und aufgestellt werden, um die gewünschte Volumenvergrößerung zu erreichen.

Aus der EP 0 620 713 B1 ist ein Gerät mit einem Werkzeug bekannt geworden, mit dem der Stand der Haare verbessert und das Haarvolumen vergrößert werden kann. Die als Formfinger ausgebildeten Haarformungselemente besitzen hierzu ein spezielles Verhältnis von Länge zu mittlerem Durchmesser und sind in einem vorgegebenen Muster auf konzentrischen Ringen angeordnet. Die stabförmigen Haarformungselemente sind dabei auf der Stirnseite eines im wesentlichen pilzförmigen Grundkörpers angeordnet, der einen auf einen Haartrockner aufsetzbaren Aufsatz bildet. Dieses vorbekannte Werkzeug ist in mehrerer Hinsicht verbesserungsfähig. So wäre es wünschenswert, das Empfinden auf der Kopfhaut bei der Haarbearbeitung weiter zu verbessern, andererseits die Haare noch effizienter zu erfassen, um noch mehr Volumen erzeugen zu können.

Aus der CH 275627 ist ein Kamm bekannt, dessen Zinken wahlweise gebogen ausgeführt sind.

Aus der JP 11070016 A ist ein luftdurchströmtes Gerät des persönlichen Bedarfs bekannt, dass einen Grundkörper und einem mehrere Luftaustrittsöffnungen aufweisenden, flächigen Luftaustrittselement versehen ist, das ein Feld von benachbart angeordneten, auf dem Luftaustrittselement verteilten Haarformungselementen trägt. Der austretende Luftstrom ist bei diesen stabförmigen Haartrocknerbürsten eher ungleichmäßig auf die Luftaustrittsöffnungen des Luftaustrittselements verteilt, da der Luftstrom axial antransportiert wird, gegen die Endwandung des Grundkörpers prallt, von dort verwirbelt wird und somit über die axiale Länge in sehr verschiedener Intensität aus den Luftaustrittsöffnungen austritt. Die Haarerfassungselemente sind bürstenartig, also zur Durchkämmung und Ordnung des Haares aber nicht zur Volumenerzeugung geeignet angeordnet.

Aus der US 3,835,869 ist ferner ein luftdurchströmtes Gerät der eingangs genannten Art bekannt.

Die vorliegende Erfindung betrifft ein Gerät gemäß dem Schutzanspruch 1 . Bevorzugte Ausgestaltungen der Erfindung sind Gegenstand der Unteransprüche.

Das Gerät zeichnet sich dadurch aus, dass zumindest ein Teil der Haarformungselemente nach Art von Heugabelzinken gebogen sind. Insbesondere können die am äußeren Feldrand angeordneten Haarformungselemente entsprechend gebogen sein. Hierdurch können die Haare besser erfasst und auch am Haaransatz effizienter angehoben werden, wodurch noch mehr Volumen erzeugt werden kann. Zudem erhalten die gebogenen Haarformungselemente eine im Vergleich zu einem geraden Druckstab größere Nachgiebigkeit, wodurch einem zu harten Aufdrücken auf die Kopfhaut entgegengewirkt wird, so dass bei der Haarbearbeitung ein angenehmeres Empfinden auf der Kopfhaut entsteht. Das Luftaustrittselement, das die Haarformungselemente trägt, ist vorzugsweise an einer Flachseite des Grundkörpers im wesentlichen parallel zu dessen Längsachse angeordnet.

Um den durch den Grundkörper des Werkzeugs streichenden Luftstrom gleichmäßig auf die Luftaustrittsöffnungen des Luftaustrittselements zu verteilen, kann in Weiterbildung der Erfindung in dem Grundkörper eine entsprechende Strömungsleitvorrichtung mit mehreren Leitflächen angeordnet sein, die den Geräteluftstrom im wesentlichen gleichmäßig verteilt zu den Luftaustrittsöffnungen des Luftaustrittselements hinführt.

In Weiterbildung der Erfindung sind auf gegenüberliegenden Seiten des Luftaustrittselements angeordnete Haarformungselemente in entgegengesetzte Richtungen, insbesondere jeweils nach außen, gebogen. Dies bewirkt eine bessere Haarerfassung in beiden Kämmrichtungen. Das Werkzeug kann in entgegengesetzte Richtungen durch das Haar geführt werden, wobei die jeweils in Bewegungsrichtung vorne liegenden Haarformungselemente die Haare aufgabeln.

Vorzugsweise sind sämtliche Haarformungselemente gebogen, wobei in Weiterbildung der Erfindung nur zwei Biegerichtungen vorgesehen sind. Insbesondere können die Haarformungselemente bezüglich einer die Längsachse des Werkzeugs enthaltenden Ebene symmetrisch nach außen weggebogen sein, wobei vorzugsweise bezüglich dieser Ebene auch eine symmetrische Anordnung der Haarformungselemente in einem symmetrischen Raster vorgesehen ist. Dies verhindert beim Durchkämmen ein Verheddern der Haare und erlaubt andererseits die effiziente Haarerfassung in beiden Kämmrichtungen.

Vorteilhafterweise sind die Haarformungselemente derart gebogen, dass die freien Enden der Haarformungselemente eine Fläche aufspannen, die größer ist als die von den Fußpunkten der Haarformungselemente am Luftaustrittselement definierte Fläche. Durch diese stromabwärtige Verbreiterung des Formfingerfeldes wird die Auflagefläche zur Kopfseite vergrößert, der Druck besser verteilt und ein entsprechend angenehmeres Empfinden auf der Kopfhaut erzeugt.

Um ein Verheddern der Haare an den Haarformungselementen zu verhindern und ein Nachobengleiten der Haare zu dem Luftaustrittselement hin zu unterstützen, hat es sich bewährt, dass die Haarformungselemente einen im wesentlichen stabförmigen, über die Länge im wesentlichen gleichbleibenden Querschnitt besitzen und frei von abgewinkelten Enden und dergleichen ausgebildet sind. In Weiterbildung der Erfindung können die im wesentlichen stabförmigen Haarformungselemente zumindest eine in Längsrichtung verlaufende Rippe besitzen. Nach einer Ausführung können die Haarformungselemente im Querschnitt mehrere von einem gemeinsamen Zentrum radial nach außen vorspringende Rippen besitzen. Der Querschnitt der Haarformungselemente kann kreuzförmig ausgebildet sein.

In Weiterbildung der Erfindung sind die Haarformungselemente in mehreren parallelen, im wesentlichen geraden Reihen angeordnet, wobei vorzugsweise die Haarformungselemente in einer ersten Reihe zu den Haarformungselementen in einer zweiten Reihe in Längsrichtung der Reihen zueinander versetzt angeordnet sind. Der Versatz der Haarformungselemente bewirkt eine feinere Erfassung der Haare.

Die Haarformungselemente können unterschiedliche Längen besitzen. Eine günstige Formfingerlänge liegt im Bereich zwischen 2,5 cm und 10 cm. Besonders günstig hat sich herausgestellt, wenn die Haarformungselemente zwischen 3 cm und 5 cm lang sind. Um die Volumenerzeugung auch bei kurzem Haar besonders zu begünstigen, können die Haarformungselemente ein Verhältnis von mittlerem Durchmesser zu Länge im Bereich von 1:5 bis 1:20, insbesondere etwa zwischen 1:7 und 1:13, besitzen.

Um das Empfinden auf der Kopfhaut beim Hin- und Herbewegen des Werkzeuges besonders angenehm zu machen, liegen die freien Enden der Haarformungselemente nicht in einer Ebene, sondern definieren eine konkave Fläche, die im wesentlichen die Form einer Kugelkalotte mit dem mittleren Durchmesser eines menschlichen Kopfes besitzen kann. Hierdurch liegen im wesentlichen alle Haarformungselemente mit ihren freien Enden auf der Kopfhaut auf, so dass der mögliche Druck beim Hin- und Herbewegen des Werkzeugs besser verteilt wird. Es können dabei Haarformungselemente mit unterschiedlicher Länge vorgesehen sein, wobei insbesondere die am äußeren Rand des Feldes liegenden Haarformungselemente eine größere Länge als die im Zentrum des Feldes liegenden Haarformungselemente besitzen können. Es könnte ggf. jedoch auch vorgesehen sein, dass das Luftaustrittselement, auf dem die Haarformungselemente angeordnet sind, entsprechend konturiert ist, so dass mit gleich langen Haarformungselementen die gewünschte Form der von den freien Enden der Haarformungselemente definierten Fläche erreicht wird. In Weiterbildung der Erfindung jedoch ist das Luftaustrittselement leicht ballig, d.h. konvex nach außen gewölbt, während die freien Enden der darauf angeordneten Haarformungselemente eine in der zuvor beschriebenen Weise konvex nach innen gewölbte Fläche definieren. Vorzugsweise ist das Luftaustrittselement tonnenförmig um eine zur Werkzeuglängsachse parallele Achse gewölbt.

Die Luftaustrittsöffnungen können in verschiedener Anordnung über das Luftaustrittselement verteilt sein. Gemäß einer vorteilhaften Ausführung der Erfindung kann das Luftaustrittselement eine gitter- oder netzförmige Struktur besitzen, wobei die Haarformungselemente in diesem Fall vorteilhafterweise auf den Knotenpunkten dieser gitter- bzw. netzförmigen Struktur sitzen. Die nach Art eines Netzes über das Luftaustrittselement verteilten Luftaustrittsöffnungen erlauben einen gleichmäßigen Luftaustritt. Vorzugsweise sind Luftaustrittsöffnungen sowohl innerhalb des von den Haarformungselementen definierten Feldes als auch um dieses Feld herum vorgesehen, so dass sämtliche von den Haarformungselementen erfassten Haare von der Luftströmung beaufschlagt werden.

Die Leitflächen sind vorteilhafterweise gebogen und/oder geknickt ausgebildet und können einen stromaufwärtigen Abschnitt besitzen, der spitzwinklig zur Werkzeuglängsachse geneigt ist. Neben der gleichmäßigen Luftverteilung kann durch die gebogenen Luftaustrittselemente eine Stauwirkung vermieden und die Strömungseffizienz verbessert werden.

Um auch widerborstiges bzw. schlecht liegendes Haar besser formen zu können, kann das luftdurchströmte Gerät eine Dampfapplikationsvorrichtung besitzen, mit Hilfe derer Dampf in den Luftstrom gegeben werden kann, um das zu formende Haar mit Dampf zu beaufschlagen. Vorteilhafterweise kann die Dampfapplikationsvorrichtung einen Dampfstab umfassen, der sich im Inneren des Grundkörpers des Werkzeugs vorzugsweise parallel zur Werkzeuglängsachse erstrecken kann. Um den radial aus dem Dampfstab austretenden Dampf effizienter zu den Haarformungselementen zu leiten, kann das Werkzeug der genannten Art in dem Grundkörper eine Dampfabdeck- und/oder Leitvorrichtung besitzen, die den aus dem Dampfstab im Inneren des Grundkörpers austretenden Dampf zu dem Luftaustrittselement führt. Es versteht sich, dass mit einer solchen Dampfabdeck- und/oder Leitvorrichtung ggf. auch ohne die heugabelzinkenförmig gebogene Ausbildung der Haarformungselemente eine bessere Haarformung erzielt werden kann. Besondere Vorteile ergeben sich jedoch im Zusammenspiel der zuvor beschriebenen Ausbildung der Haarformungselemente und der Dampfapplikation.

Die Dampfabdeck- bzw. Leitvorrichtung kann insbesondere eine rinnen- oder wannenförmige, vorzugsweise im wesentlichen etwa halbzylindrische Abdeckung besitzen, die sich um den im Inneren des Grundkörpers erstreckenden Dampfstab herum erstreckt und diesen auf der dem Luftaustrittselement abgewandten Seite abdeckt, so dass der Dampf gezielt auf der dem Luftaustrittselement zugewandten Seite des Dampfstabes austritt.

Die Strömungsleitvorrichtung, die die Luftströmung auf die Luftaustrittselemente verteilt, kann integraler Teil der Dampfabdeck- und/oder Leitvorrichtung sein, insbesondere auf einer Außenseite der Dampfabdeckung angeformt sein. Die Leitflächen der Luftleitvorrichtung können sich nach einer Ausführung der Erfindung zwischen der Innenwandung des Grundkörpers und der Abdeckung der Dampfleitvorrichtung erstrecken.

Der Grundkörper des Werkzeugs kann vorzugsweise ein auswechselbares Aufsatzteil bilden, das auf einen Haartrockner bzw. Frisierstab aufsetzbar ist. Der Grundkörper kann dabei eine rinnenförmige, vorzugsweise im wesentlichen halbzylindrische Querschnittskontur besitzen, an einer stromaufseitigen Stirnseite eine Anschlussausnehmung zum Anschließen an das luftdurchströmte Gerät aufweisen und an einer stromabseitigen Stirnseite entweder geschlossen sein oder eine Austrittsöffnung für ein Dampfapplikator-Bedienteil aufweisen kann.

Das als Aufsatz ausgebildete Werkzeug ist in Weiterbildung der Erfindung mehrteilig ausgebildet und kann aus den Einzelteilen zu einer Baugruppe vorzugsweise formschlüssig, insbesondere mittels Schnappverbindungen verbunden werden. In Weiterbildung der Erfindung besteht die das Werkzeug bildende Baugruppe aus vier Einzelteilen. Dabei kann das Luftaustrittselement ein mit den Haarformungselementen integral einstückig ausgebildetes, vorzugsweise aus Kunststoff spritzgegossenes Einzelteil bilden, das in eine umfangsseitige Ausnehmung des Grundkörpers einsetzbar ist. Ein weiteres Einzelteil kann die Strömungsleitvorrichtung bilden, die vorzugsweise zusammen mit der Dampfabdeck- bzw. Leitvorrichtung integral einstückig ausgebildet, vorzugsweise aus Kunststoff spritzgegossen ist, und in den Grundkörper einsetzbar, vorzugsweise axial einschiebbar ist. Der Grundkörper schließlich bildet zusammen mit einer stirnseitigen Abdeckkappe die weiteren Einzelteile. Die Abdeckkappe verschließt den Grundkörper stirnseitig, nachdem die Strömungsleitvorrichtung bzw. die Dampfabdeck- und Leitvorrichtung eingesetzt wurden.

Die Erfindung wird nachfolgend anhand eines bevorzugten Ausführungsbeispieles und zugehöriger Zeichnungen näher erläutert. In den Zeichnungen zeigen:
- Fig. 1: eine perspektivische Explosionsdarstellung eines Werkzeugaufsatzes für Haartrockner bzw. Dampflockenbürsten zur Haarformung und -trocknung nach einem bevorzugten Ausführungsbeispiel der Erfindung,
- Fig. 2: einen Längsschnitt durch das Werkzeug aus Fig. 1,
- Fig. 3: eine Draufsicht auf das Werkzeug aus den vorhergehenden Figuren bzw. dessen Luftaustrittselement, und
- Fig. 4: eine Stirnseitenansicht des Werkzeugs aus den vorhergehenden Figuren.

Die Figuren zeigen ein Werkzeug zur Haarformung bzw. -trocknung in Form eines Styling-Aufsatzes bzw. eines sogenannten Volumizers für einen Luftstrom-Haartrockner mit zusätzlichem Dampfbetrieb. Der Luftstrom-Haartrockner mit zusätzlichem Dampfbetrieb ist in den Zeichnungen nicht gezeigt. Er ist nach Art eines herkömmlichen Haartrockners ausgebildet, der zusätzlich einen parallel zur Luftstromaustrittsrichtung angeordneten Dampfstab besitzt, aus dem Dampf in den Luftstrom gegeben werden kann. Der Dampfstab besitzt hierzu an seinem stirnseitigen freien Ende ein Dampfapplikator-Bedienteil, das durch Eindrücken in axialer Richtung in den Dampfstab dazu führt, dass ein Dampfstoß radial aus dem Dampfstab austritt.

Wie Figur 1 zeigt, besteht der an einen solchen Haartrockner ansteckbare Werkzeugaufsatz mit zusätzlichem Dampfbetrieb aus insgesamt vier Einzelteilen. Der Grundkörper 1 ist im wesentlichen in Form eines hohlen Halbzylinders ausgebildet, an dessen einer Stirnseite eine Stirnseitenwandung 18 vorgesehen ist, in der eine im wesentlichen zylindrische Ausnehmung 15 vorgesehen ist, durch die das zuvor genannte Dampfapplikator-Bedienteil, das am freien Ende des Dampfstabs vorgesehen ist, hindurch treten kann. Die gegenüberliegende stromaufseitige Stirnseite des halbzylindrischen Grundkörpers 1 kann mit einer Abdeckkappe 17 verschlossen bzw. verbunden werden. Wie Figur 1 zeigt, sind hierzu an dem halbzylindrischen Grundkörper 1 und der Abdeckkappe 17 jeweils innenseitig formschlüssig wirkende Schnappverbindungsmittel 19 vorgesehen, die aus Federzungen sowie komplementären Rastausnehmungen und Rastvorsprüngen bestehen können. In der Abdeckkappe 17 ist eine Luftstromeintrittsöffnung 14 vorgesehen, die gleichzeitig eine Anschlussausnehmung bzw. Anschlussmittel bildet, um den Werkzeugaufsatz auf das Haartrocknergerät aufsetzen zu können. An der Anschlussausnehmung 14 sind Schnappverbindungsmittel 21 vorgesehen, mit Hilfe derer das Werkzeug lösbar an dem luftdurchströmten Gerät verriegelt werden kann. Die Anschlussausnehmung bzw. Lufteintrittsöffnung 14 dient dabei einerseits dem Zweck, den vom Gerät bereitgestellten Luftstrom in den Innenraum des Grundkörpers eintreten zu lassen. Andererseits kann der Grundkörper 1 auf den Dampfstab des Geräts aufgeschoben werden.

Im Inneren des Grundkörpers 1 sitzt eine Strömungsleitvorrichtung 8, die zusammen mit einer Dampfabdeckvorrichtung 11 zu einem Einsatzteil zusammengefasst ist. Wie Figur 1 zeigt, umfasst es eine im wesentlichen halbzylindrische Dampfabdeckung 12, an deren Rändern Luftleitflächen 9 radial nach außen vorspringend vorgesehen sind. Die Abdeckung 12 wird parallel zur Längsachse des Grundkörpers 1 in diesen eingesetzt, so dass die Abdeckung 12 zu der offenen Flachseite des Grundkörpers 1, an der das Luftaustrittselement 3 angebracht wird, offen ist. Die Dampfabdeckung 12 erstreckt sich dabei im wesentlichen koaxial zur Grundkörperlängsachse, so dass sie die dem Luftaustrittselement 3 abgewandte Hälfte des Dampfstabes abdeckt, wenn das Werkzeug auf den Haartrockner und dessen Dampfstab aufgesteckt ist. Die Leitflächen 9 der Strömungsleitvorrichtung 8 erstrecken sich zwischen der Dampfabdeckung 12 und der Innenwandung des Grundkörpers 1, wie dies Figur 4 zeigt. Die Leitflächen besitzen dabei einen stromaufwärtigen Abschnitt 22, der zur Längsrichtung des Werkzeugs unter spitzem Winkel geneigt angestellt ist, so dass der in den Grundkörper 1 eintretende Luftstrom nach oben zu dem Luftaustrittselement 3 hin geleitet wird. Wie Figur 1 zeigt, sind beidseitig der Abdeckung 12 mehrere hintereinander gestaffelte Leitflächen 9 vorgesehen. Hierdurch wird der Luftstrom gleichmäßig auf die Austrittsöffnungen des Luftaustrittselements 3 verteilt. An einer Unterseite der Abdeckung 12 sind mehrere sich parallel zur Längsachse des Werkzeugs erstreckende Stege vorgesehen, mit denen die Einheit aus Strömungsleitvorrichtung 8 und Dampfabdeckvorrichtung 11 mit dem Grundkörper 1 verbunden ist.

Das Luftaustrittselement 3 sitzt in der umfangsseitigen Ausnehmung 23 des Grundkörpers 1, die von dessen Mantelflächen sowie der Stirnseitenwandung 18 und der Abdeckkappe 17 begrenzt wird. Wie Figur 1 zeigt, besitzt das Luftaustrittselement 3 axial vorspringende Steckzungen 24, mit denen die Ränder der Ausnehmung 23 untergriffen werden. Das Werkzeug kann aus den vier Einzelteilen in einfacher Weise zusammengesetzt werden. Zunächst wird in den offenen Grundkörper 1 die Einheit bestehend aus Strömungsleitvorrichtung 8 und Dampfabdeckvorrichtung 11 eingeschoben. Sodann wird das Luftaustrittselement 3 in die Ausnehmung 23 eingesetzt. Schließlich wird die noch offene Stirnseite mit der Abdeckkappe 17 verschlossen.

Das Luftaustrittselement 3 besitzt insgesamt eine gitterförmige bzw. netzförmige Struktur. Der umlaufende Rahmen 25 trägt fachwerkartige Streben 26, die die Fläche innerhalb des Rahmens 25 nach Art eines Gitterstabwerks ausfüllen. Zwischen den Streben 26 bleiben Luftaustrittsöffnungen 2 ausgespart. Die durch die Luftaustrittsöffnungen 2 offene Fläche ist beträchtlich größer als die von den Streben 26 abgedeckte Fläche. Die offene Fläche kann mehr als ²/₃ der Gesamtfläche des Luftaustrittselements 3 ausmachen.

Wie Figuren 1 und 3 zeigen, sitzen auf den Knotenpunkten der netzförmigen Struktur des Luftaustrittselements 3 als Formfinger ausgebildete Haarformungselemente 4, die von den Knotenpunkten zunächst im wesentlichen senkrecht zu der von dem Luftaustrittselement 3 definierten Fläche vorspringen. Um die Stabilität der insgesamt stabförmigen Haarformungselemente 4 zu verbessern, sind diese mit radial vorspringenden Längsrippen versehen, so dass der Querschnitt insgesamt kreuzförmig wird. Wie Figur 3 zeigt, sind die Haarformungselemente 4 in insgesamt vier zur Längsachse des Werkzeugs parallelen Reihen angeordnet. Die Haarformungselemente 4 der beiden inneren Reihen sind in Längsrichtung des Werkzeugs auf gleicher Höhe angeordnet, zu den Haarformungselementen 4 der beiden äußeren Reihen jedoch versetzt angeordnet (vgl. Figur 3). Wie Figur 4 zeigt, sind die Haarformungselemente 4 allesamt nach Art der Zinken einer Heugabel gebogen ausgebildet. Dabei sind für alle Haarformungselemente 4 nur zwei Biegerichtungen vorgesehen. Die in Längsrichtung des Werkzeugs gesehen beiden rechten Reihen von Haarformungselementen 4 sind nach rechts außen gebogen, während die in Längsrichtung des Werkzeugs gesehen beiden linken Reihen von Haarformungselementen 4 nach links außen gebogen sind (vgl. Figur 4 in Verbindung mit Figur 3). Die Haarformungselemente 4 der beiden äußeren Reihen sind dabei stärker gebogen als die Haarformungselemente 4 der beiden inneren Reihen. Durch die entgegengesetzte Biegung der Haarformungselemente 4 wird eine effiziente Erfassung der Haare am Haaransatz in beiden Kämmrichtungen erreicht. Wie Figur 4 zeigt, sind die freien Enden der Haarformungselemente 4 nicht in einer Ebene angeordnet, sondern definieren eine gewölbte, konkave Fläche, deren Konkavität in etwa der Wölbung einer menschlichen Schädeldecke entspricht.

## Patentansprüche

1. Luftdurchströmtes Gerät des persönlichen Bedarfs, insbesondere Haartrockner oder Lockenbürste, mit einem luftdurchströmten Werkzeug zur Haarformung und/oder - trocknung, wobei das Werkzeug mit einem Grundkörper (1) und einem mehrere Luftaustrittsöffnungen (2) aufweisenden, flächigen Luftaustrittselement (3) versehen ist, das ein Feld von benachbart angeordneten, auf dem Luftaustrittselement (3) verteilten Haarformungselementen (4) trägt, wobei das Luftaustrittselement (3) im wesentlichen parallel zur Längsachse des Gerätes angeordnet ist, wobei in dem Grundkörper (1) eine Strömungsleitvorrichtung (8) mit mehreren Leitflächen (9) angeordnet ist, die den Geräteluftstrom im wesentlichen gleichmäßig auf die Luftaustrittsöffnungen (2) des Luftaustrittselements (3) verteilt, **dadurch gekennzeichnet, dass** zumindest ein Teil der Haarformungselemente (4) nach Art von Heugabelzinken gebogen sind, dass die auf gegenüberliegenden Seiten des Luftaustrittselements (3) angeordnete Haarformungselemente (4) in entgegengesetzte Richtungen gebogen sind und dass die Haarformungselemente (4) jeweils eine Länge im Bereich von 2,5 cm bis 10 cm aufweisen.

2. Gerät nach Anspruch 1, wobei die Haarformungselemente derart ausgebildet und angeordnet sind, daß durch eine kreisende Bewegung des Werkzeugs am Kopfhaar das Haar zur Volumenerzeugung hochschiebbar ist.

3. Gerät nach einem der vorhergehenden Ansprüche, wobei die Haarformungselemente (4) auf gegenüberliegenden Seiten des Luftaustrittselements (3) jeweils nach außen gebogen sind.

4. Gerät nach einem der vorhergehenden Ansprüche, wobei sämtliche Haarformungselemente (4) gebogen und nur zwei Biegerichtungen vorgesehen sind.

5. Gerät nach einem der vorhergehenden Ansprüche, wobei die Haarformungselemente (4) bezüglich einer gemeinsamen Ebene symmetrisch in einem Raster angeordnet und/oder jeweils von der gemeinsamen Ebene weggebogen sind.

6. Gerät nach einem der vorhergehenden Ansprüche, wobei eine von den freien Enden der Haarformungselemente (4) aufgespannte Fläche (5) größer ist als eine von den Fußpunkten der Haarformungselemente (4) an dem Luftaustrittselement (3) bestimmte Fläche (6).

7. Gerät nach einem der vorhergehenden Ansprüche, wobei die Haarformungselemente (4) im Querschnitt mehrere von einem gemeinsamen Zentrum radial nach außen vorspringende Rippen (7) besitzen, insbesondere im Querschnitt kreuzförmig ausgebildet sind.

8. Gerät nach einem der vorhergehenden Ansprüche, wobei die Haarformungselemente (4) einen über die Länge im wesentlichen gleichbleibenden Querschnitt nach Art eines Stabes besitzen und/oder frei von Knicken, abgewinkelten Enden und dergleichen ausgebildet sind.

9. Gerät nach einem der vorhergehenden Ansprüche, wobei die Haarformungselemente (4) in mehreren parallelen Reihen angeordnet sind, wobei die Haarformungselemente (4) in einer ersten Reihe zu den Haarformungselementen (4) in einer zweiten Reihe zueinander versetzt angeordnet sind.

10. Gerät nach einem der vorhergehenden Ansprüche, wobei Haarformungselemente (4) in unterschiedlichen Längen vorgesehen sind.

11. Gerät nach einem der vorhergehenden Ansprüche, wobei die Haarformungselemente (4) jeweils eine Länge im Bereich zwischen 3 cm bis 5 cm, aufweisen.

12. Gerät nach einem der vorhergehenden Ansprüche, wobei die Haarformungselemente (4) ein Verhältnis von mittlerem Durchmesser zu Länge im Bereich von 1:5 bis 1:20, insbesondere etwa 1:7 bis 1:13, besitzen.

13. Gerät nach einem der vorhergehenden Ansprüche, wobei das Luftaustrittselement (3) eine gitter- oder netzförmige Struktur besitzt und die Haarformungselemente (4) auf den Knotenpunkten der gitter- oder netzförmigen Struktur sitzen.

14. Gerät nach einem der vorhergehenden Ansprüche, wobei die Haarformungselemente (4) mit ihren freien Enden eine konkave Fläche, die im wesentlichen die Form einer Kugelkalotte mit dem mittleren Durchmesser eines menschlichen Kopfs besitzt, definieren.

15. Gerät nach dem vorhergehenden Anspruch, wobei die Leitflächen (9) gebogen und/oder geknickt ausgebildet sind und einen schräg geneigten zu dem Luftaustrittselement (3) führenden Abschnitt (10) besitzen.

16. Gerät nach einem der vorhergehenden Ansprüche, wobei in dem Grundkörper (1) eine Dampfabdeck- und/oder Leitvorrichtung (11) vorgesehen ist, die aus einem Dampfstab im Inneren des Grundkörpers (1) austretenden Dampf zu dem Luftaustrittselement (3) führt.

17. Gerät nach dem vorhergehenden Anspruch, wobei die Dampfabdeck- und/oder Leitvorrichtung (11) eine rinnen- oder wannenförmige, vorzugsweise im wesentlichen etwa halbzylindrische Abdeckung (12) umfasst, die im wesentlichen parallel zur Werkzeuglängsachse (13) auf der dem Luftaustrittselement (3) gegenüberliegenden Seite des Grundkörpers (1) angeordnet ist.

18. Gerät nach einem der vorhergehenden Ansprüche, wobei die Strömungsleitvorrichtung (8) integraler Teil der Dampfabdeck- und/oder Leitvorrichtung (11) ist, insbesondere auf einer Außenseite der Abdeckung (12) angeformt ist.

19. Gerät nach dem vorhergehenden Anspruch, wobei sich die Leitflächen (9) der Strömungsleitvorrichtung (8) zwischen einer Innenwandung des Grundkörpers (1) und der Abdeckung (12) der Dampfabdeck- und/oder Leitvorrichtung (11) erstrecken.

20. Gerät nach einem der vorhergehenden Ansprüche, wobei der Grundkörper (1) eine rinnenförmige, vorzugsweise im wesentlichen halbzylindrische Querschnittskontur besitzt, an einer stromaufseitigen Stirnseite eine Anschlussausnehmung (14) zum Anschließen an das luftdurchströmte Gerät aufweist und an einer stromabseitigen Stirnseite geschlossen ist oder eine Austrittsöffnung (15) für ein Dampfapplikator-Bedienteil (16) aufweist, und wobei das Luftaustrittselement (3) an einer Flachseite des Grundkörpers (1) angeordnet ist.

21. Gerät nach einem der vorhergehenden Ansprüche, wobei das Luftaustrittselement (3) konvex nach außen gewölbt ist, vorzugsweise eine leicht tonnenförmige Wölbung besitzt.

22. Gerät nach einem der vorhergehenden Ansprüche, wobei es eine Baugruppe bestehend aus vier Einzelteilen bildet.

23. Gerät nach dem vorhergehenden Anspruch, wobei das Luftaustrittselement (3) ein mit den Haarformungselementen (4) integral einstückig ausgebildetes, vorzugsweise aus Kunststoff spritzgegossenes Einzelteil bildet, das in eine umfangsseitige Ausnehmung des Grundkörpers (1) einsetzbar ist, und/oder die Strömungsleitvorrichtung (8) ein zusammen mit der Dampfabdeck- und/oder Leitvorrichtung (11) integral einstückig ausgebildetes, vorzugsweise aus Kunststoff spritzgegossenes Einzelteil bildet, das in den Grundkörper (1) einsetzbar, vorzugsweise axial einschiebbar ist, wobei der Grundkörper (1) stirnseitig mit einer Abdeckkappe (17) nach dem Einsetzen der Strömungsleitvorrichtung (8) und/oder der Dampfabdeck- und/oder Leitvorrichtung (11) verschließbar ist.

24. Gerät nach dem vorhergehenden Anspruch, wobei es einen sich im wesentlichen parallel zum austretenden Luftstrom erstreckenden Dampfstab aufweist, der an seiner Mantelfläche Dampfaustrittsöffnungen besitzt und sich im Inneren des Werkzeugs im wesentlichen parallel zu dessen Längsachse erstreckt.

25. Gerät nach einem der vorhergehenden Ansprüche, wobei das Werkzeug einen lösbaren Aufsatz bildet.

## Claims

1. An air flow-through device for personal use, particularly a hair dryer or a curling brush, with an air flow-through tool for styling and/or drying hair, wherein the tool is provided with a base body (1) and a flat air outlet element (3) that features several air outlet openings (2) and carries a section of adjacently arranged hair styling elements (4) that are distributed over the air outlet element (3), wherein the air outlet element (3) is essentially arranged parallel to the longitudinal axis of the device, and wherein a flow guiding device (8) with several guiding surfaces (9) is arranged in the base body (1) and essentially distributes the air flow of the device uniformly over the air outlet openings (2) of the air outlet element (3), **characterized in that** at least part of the hair styling elements (4) are bent like pitchfork prongs, **in that** the hair styling elements (4) arranged on the opposite side of the air outlet element (3) are bent in opposite directions, and **in that** the hair styling elements (4) respectively have a length between 2.5 cm and 10 cm.

2. The device according to Claim 1, wherein the hair styling elements are realized and arranged in such a way that the hair can be pushed up order to increase its volume by means of a circular motion of the tool on the scalp hair.

3. The device according to one of the preceding claims, wherein the hair styling elements (4) are respectively bent outward on opposite sides of the air outlet element (3).

4. The device according to one of the preceding claims, wherein all hair styling elements (4) are bent and only two bending directions are provided.

5. The device according to one of the preceding claims, wherein the hair styling elements (4) are arranged in a grid symmetrically referred to a common plane and/or respectively bent away from the common plane.

6. The device according to one of the preceding claims, wherein an area (5) defined by the free ends of the hair styling elements (4) is larger than an area (6) defined by the bases of the hair styling elements (4) on the air outlet element (3).

7. The device according to one of the preceding claims, wherein the cross section of the hair styling elements (4) features several ribs (7) that protrude radially outward from a common center, wherein said hair styling elements are realized, in particular, with a cruciform cross section.

8. The device according to one of the preceding claims, wherein the hair styling elements (4) have an essentially constant cross section over their length like a rod and/or are realized without bends, angled ends and the like.

9. The device according to one of the preceding claims, wherein the hair styling elements (4) are arranged in several parallel rows, wherein the hair styling elements (4) in a first row are offset relative to the hair styling elements (4) in a second row.

10. The device according to one of the preceding claims, wherein hair styling elements (4) of different lengths are provided.

11. The device according to one of the preceding claims, wherein the hair styling elements (4) respectively have a length between 3 cm and 5 cm.

12. The device according to one of the preceding claims, wherein a ratio between the average diameter and the length of the hair styling elements (4) lies between 1:5 and 1:20, particularly about 1:7 to 1:13.

13. The device according to one of the preceding claims, wherein the air outlet element (3) has a screen-shaped or net-shaped structure and the hair styling elements (4) are positioned on the nodes of the screen-shaped or net-shaped structure.

14. The device according to one of the preceding claims, wherein the free ends of the hair styling elements (4) define a concave area that essentially has the shape of a calotte shell with the average diameter of a human head.

15. The device according to the preceding claim, wherein the guiding surfaces (9) are realized in a bent and/or buckled fashion and feature an obliquely inclined section (10) that leads to the air outlet element (3).

16. The device according to one of the preceding claims, wherein a steam covering and/or guiding device (11) provided in the base body (1) guides steam emerging from a steam rod in the interior of the base body (1) to the air outlet element (3).

17. The device according to the preceding claim, wherein the steam covering and/or guiding device (11) comprises a channel-shaped or trough-shaped covering, preferably an essentially semicylindrical covering (12) that is arranged on the opposite side of the base body (1) referred to the air outlet element (3) essentially parallel to the longitudinal axis (13) of the tool.

18. The device according to one of the preceding claims, wherein the flow guiding device (8) forms an integral part of the steam covering and/or guiding device (11) and, in particular, is integrally moulded onto an outer side of the covering (12).

19. The device according to the preceding claim, wherein the guiding surfaces (9) of the flow guiding device (8) extend between an inner wall of the base body (1) and the covering (12) of the steam covering and/or guiding device (11).

20. The device according to one of the preceding claims, wherein the base body (1) has a channel-shaped cross-sectional contour, preferably an essentially semicylindrical cross-sectional contour, wherein the base body features a connecting recess (14) for being connected to the air flow-through device on an upstream face, wherein the base body is closed on a downstream face or features an outlet opening (15) for a steam applicator operating element (16), and wherein the air outlet element (3) is arranged on a flat side of the base body (1).

21. The device according to one of the preceding claims, wherein the air outlet element (3) is convexly curved outward, preferably such that it has a slight barrel-shaped curvature.

22. The device according to one of the preceding claims, wherein it forms an assembly consisting of four individual parts.

23. The device according to the preceding claim, wherein the air outlet element (3) forms an individual part that is integrally realized in one piece with the hair styling elements (4), preferably an individual injection-moulded part of plastic that can be inserted into a peripheral recess of the base body (1), and/or that the flow guiding device (8) forms an individual part that is integrally realized in one piece with the steam covering and/or guiding device (11), preferably an individual injection-moulded part of plastic that can be inserted into the base body (1), preferably pushed therein in the axial direction, wherein the face of the base body (1) can be closed with a covering cap (17) after the insertion of the flow guiding device (8) and/or the steam covering and/or guiding device (11).

24. The device according to the preceding claim, wherein the device features a steam rod that essentially extends parallel to the emerging air flow, and wherein said steam rod features steam outlet openings on its surface area and extends in the interior of the tool essentially parallel to the longitudinal axis thereof.

25. The device according to one of the preceding claims, wherein the tool forms a removable attachment.

## Revendications

1. Appareil traversé par un flux d'air, destiné à l'usage personnel, en particulier séchoir ou brosse soufflante, avec un instrument traversé par un flux d'air pour la mise en forme et/ou le séchage des cheveux, l'instrument étant pourvu d'un corps de base (1) et d'un élément de sortie d'air (3) surfacique comportant plusieurs ouvertures de sortie d'air (2), portant un champ d'éléments de mise en forme des cheveux (4) répartis sur l'élément de sortie d'air (3) et disposés de manière adjacente, l'élément de sortie d'air (3) étant essentiellement disposé de façon parallèle à l'axe longitudinal de l'appareil, un dispositif de guidage de flux (8) avec plusieurs surfaces de guidage (9) étant installé dans le corps de base (1), pour répartir le flux d'air de l'appareil de façon essentiellement régulière sur les ouvertures de sortie d'air (2) de l'élément de sortie d'air (3), **caractérisé en ce qu'**au moins une partie des éléments de sortie d'air (4) sont courbés à la manière de fourches, **en ce que** les éléments de mise en forme des cheveux (4) disposés du côté opposé de l'élément de sortie d'air (3) sont courbés dans le sens inverse, et **en ce que** les éléments de mise en forme des cheveux (4) présentent chacun une longueur comprise entre 2,5 et 10 cm.

2. Appareil selon la revendication 1, dans lequel les éléments de mise en forme des cheveux sont conçus et disposés de telle manière, que les cheveux peuvent être poussés vers le haut pour produire du volume, par un mouvement circulaire de l'instrument dans les cheveux.

3. Appareil selon l'une des revendications précédentes, dans lequel les éléments de mise en forme des cheveux (4) situés sur des côtés opposés de l'élément de sortie d'air (3) sont courbés vers l'extérieur.

4. Appareil selon l'une des revendications précédentes, dans lequel de nombreux éléments de mise en forme des cheveux (4) sont courbés, seuls deux sens de courbure étant prévus.

5. Appareil selon l'une des revendications précédentes, dans lequel les éléments de mise en forme des cheveux (4) sont disposés dans une matrice, de façon symétrique par rapport à un plan commun, et/ou sont courbés respectivement en s'écartant du plan commun.

6. Appareil selon l'une des revendications précédentes, dans lequel une surface (5) définie par les extrémités libres des éléments de mise en forme des cheveux (4) est supérieure à une surface (6) définie sur l'élément de sortie d'air (3) par les pieds des éléments de mise en forme des cheveux (4).

7. Appareil selon l'une des revendications précédentes, dans lequel les éléments de mise en forme des cheveux (4) possèdent, dans la section transversale, plusieurs nervures (7) faisant saillie radialement vers l'extérieur à partir d'un centre commun, et sont notamment conçus en forme de croix dans leur section transversale.

8. Appareil selon l'une des revendications précédentes, dans lequel les éléments de mise en forme des cheveux (4) possèdent une section transversale du genre tige, qui demeure essentiellement identique sur toute la longueur, et/ou sont conçus sans coude, ni extrémités coudées ou autres.

9. Appareil selon l'une des revendications précédentes, dans lequel les éléments de mise en forme des cheveux (4) sont disposés en plusieurs rangées parallèles, les éléments de mise en forme des cheveux (4) d'une première rangée et les éléments de mise en forme des cheveux (4) d'une deuxième rangée étant disposés de manière à être décalés les uns par rapport aux autres.

10. Appareil selon l'une des revendications précédentes, dans lequel les éléments de mise en forme des cheveux (4) sont prévus dans différentes longueurs.

11. Appareil selon l'une des revendications précédentes, dans lequel les éléments de mise en forme des cheveux (4) présentent chacun une longueur comprise entre 3 et 5 cm.

12. Appareil selon l'une des revendications précédentes, **caractérisé en ce que** les éléments de mise en forme des cheveux (4) présentent un rapport entre le diamètre moyen et la longueur qui est compris entre 1:5 et 1:20, en particulier entre 1:7 et 1:13.

13. Appareil selon l'une des revendications précédentes, dans lequel l'élément de sortie d'air (3) possède une structure en forme de grille ou de filet, et les éléments de mise en forme des cheveux (4) se trouvent au niveau des points d'intersection de la structure en forme de grille ou de filet.

14. Appareil selon l'une des revendications précédentes, dans lequel les éléments de mise en forme des cheveux (4) définissent une surface concave avec leurs extrémités libres, possédant essentiellement la forme d'une calotte sphérique avec un diamètre moyen correspondant à celui d'une tête humaine.

15. Appareil selon la revendication précédente, dans lequel les surfaces de guidage (9) sont conçues de manière courbée et/ou fléchie, et possèdent une section (10) inclinée en biais, menant à l'élément de sortie d'air (3).

16. Appareil selon l'une des revendications précédentes, un dispositif de guidage et/ou de pare-vapeur (11) est prévu dans le corps de base (1), permettant de guider la vapeur sortant d'une tige à vapeur à l'intérieur du corps de base (1) vers l'élément de sortie d'air (3).

17. Appareil selon la revendication précédente, dans lequel le dispositif de guidage et de pare-vapeur (11) comprend un couvercle (12) en forme de rainure ou de cuve, de préférence essentiellement semi-cylindrique, disposé essentiellement parallèlement à l'axe longitudinal de l'instrument (13), du côté du corps (1) de base qui est opposé à l'élément de sortie d'air (3).

18. Appareil selon l'une des revendications précédentes, dans lequel le dispositif de guidage de flux (8) est partie intégrante du dispositif de guidage et/ou de pare-vapeur (11), formé en particulier du côté extérieur du couvercle (12).

19. Appareil selon la revendication précédente, dans lequel les surfaces de guidage (9) du dispositif de guidage de flux (8) s'étendent entre une paroi intérieure du corps de base (1) et le couvercle (12) du dispositif de guidage et/ou de pare-vapeur (11).

20. Appareil selon l'une des revendications précédentes, dans lequel le corps de base (1) possède un contour de section transversale en forme de rainure, de préférence essentiellement semi-cylindrique, comporte un évidement de raccordement (14) d'un côté frontal en amont du flux, pour le raccordement à l'appareil traversé par un flux d'air, et est fermé d'un côté frontal en aval du flux ou comporte une ouverture de sortie (15) pour un élément de commande d'applicateur de vapeur (16), et dans lequel l'élément de sortie d'air (3) est disposé sur une face plane du corps de base (1).

21. Appareil selon l'une des revendications précédentes, dans lequel l'élément de sortie d'air (3) est voûté de façon convexe vers l'extérieur, possédant de préférence une voûte légèrement en forme de tonneau.

22. Appareil selon l'une des revendications précédentes, formant un ensemble de construction constitué de quatre pièces séparées.

23. Appareil selon la revendication précédente, dans lequel l'élément de sortie d'air (3) forme une pièce moulée par injection, de préférence en plastique, conçue en une seule pièce intégrale avec les éléments de mise en forme des cheveux (4), pouvant être insérée dans un évidement du corps de base (1) situé du côté du pourtour, et/ou dans lequel le dispositif de guidage de flux (8) forme une pièce moulée par injection, de préférence en plastique, conçue en une seule pièce intégrale ensemble avec le dispositif de guidage et/ou de pare-vapeur (11), pouvant être insérée dans le corps de base (1), en étant de préférence introduite axialement, le corps de base (1) pouvant être fermé du côté frontal, à l'aide d'un couvercle (17) après l'insertion du dispositif de guidage de flux (8) et/ou du dispositif de guidage et/ou de pare-vapeur (11).

24. Appareil selon l'une des revendications précédentes, comportant une tige de vapeur s'étendant essentiellement parallèlement au flux d'air sortant, la tige de vapeur possédant des ouvertures de sortie de vapeur sur sa surface extérieure et s'étendant à l'intérieur de l'instrument, essentiellement parallèlement à l'axe longitudinal de celui-ci.

25. Appareil selon l'une des revendications précédentes, dans lequel l'instrument forme une coiffe amovible.
